# EUROPÄISCHE PATENTANMELDUNG

(11) **EP 0 340 696 A2**
(43) Veröffentlichungstag der Anmeldung: **08.11.1989**
(21) Anmeldenummer: 89107847.9
(22) Anmeldetag: 29.04.1989
(51) Int. Cl.: F04D 15/02, F04D 29/42

(54) **Überlastsicherung für Kreiselpumpe**

(30) Priorität: 03.05.1988 DE 3814948
(71) Anmelder: Warman International Ltd., Artarmon, New South Wales 2064 (AU)
(72) Erfinder: Gnaehrich, Alfred, D-4350 Recklinghausen (DE)
(74) Vertreter: Klöpsch, Gerald, Dr.-Ing. Patentanwalt

(57) **Zusammenfassung**

Bei bekannten Überlastsicherungen für Kreiselpumpen wer den zur Messung der Temperatur Temperaturmeßfühler eingesetzt, die direkt in das von der Pumpe geförderte Flüssigkeitsmedium eintauchen. Bei einer Abweichung der von den Temperaturmeßfühlern gemessenen Temperatur von einem vorgegebenen Temperatur-Soll-Wert wird über eine Verstelleinrichtung ein Auslaßventil geöffnet und/oder ein akustisches oder optisches Signal ausgelöst oder der Pumpenantrieb abgeschaltet. Hierbei besteht insbesondere bei der Förderung von Flüssigkeiten mit chemisch aggressiven Stoffen und/oder abrasiven Feststoffen die Gefahr daß die Temperaturmeßfühler sehr rasch zerstört werden und dadurch als Meßorgane zur Erfassung der Betriebstemperatur ausfallen. Auch sind diese Überlastsicherungen im konstruktiven Aufbau verhältnismäßig kompliziert. Erfindungsgemäß wird demgegenüber eine im konstruktiven Aufbau besonders einfache und stets funktionsfähige Überlastsicherung für Kreiselpumpen dadurch erreicht daß das Auslaßventil (11) und die Temperaturmeßfühler (2, 3) in der Wandung (1) des Spiralgehäuses angeordnet sind, wobei die Temperaturmeßfühler (2, 3) im Körper der Wandung (1) des Spiralgehäuses, und zwar mit Abstand (d) von der inneren Wandfläche (18) angeordnet sind.

## Beschreibung

Die Erfindung bezieht sich auf eine Überlastsicherung für Kreiselpumpen zur Förderung von Flüssigkeiten mit chemisch aggressiven Stoffen und/oder abrasiven Stoffen, die Temperaturmeßfühler aufweisen, welche über Leitungen mit einem Komparator verbunden sind, in dem ein Vergleich des Temperatur-Ist-Wertes mit einem Temperatur-Soll-Wert erfolgt, und der seinerseits wiederum über Leitungen mit einer Ver stelleinrichtung eines Auslaßventils und/oder mit einer Signaleinrichtung oder mit einer Schalteinrichtung in Verbindung steht, die bei einer Abweichung des Ist-Wertes vom Soll-Wert das Auslaßventil öffnet und/oder ein akustisches oder optisches Signal auslöst oder den Pumpenantriebsmotor abschaltet.

Aus der deutschen Offenlegungsschrift 15 28 679 ist eine Überlastsicherung für Rotationspumpen obiger Bauart bekannt, die mit zwei Temperaturmeßfühlern ausgestattet ist, von denen der eine Temperaturmeßfühler in der Pumpeneinströmleitung und der andere Temperaturmeßfühler in einer innerhalb der Pumpe angeordneten Kammer angeordnet ist, durch die im Betrieb der Pumpe ein vom Hauptstrom der Förderflüssigkeit abgezweigter Teilstrom hindurchgeführt wird. Von diesen beiden Temperaturmeßfühlern, die hierbei direkt in das von der Pumpe geförderte Flüssigkeitsmedium eintauchen, wird die Temperatur des Flüssigkeitsmediums erfaßt und bei Überschreitung eines vorbestimmten Temperatursollwertes über eine Steuereinrichtung ein an der Pumpenaustrittsleitung angeordnetes Außlaßventil geöffnet und/oder ein akustisches oder optisches Signal ausgelöst.

Diese bekannte Überlastsicherung für Pumpen ist jedoch in ihrem konstruktiven Aufbau nicht nur verhältnismäßig aufwendig und kompliziert, sondern sie ist auch sehr störanfällig. Dies insbesondere deshalb, weil die Temperaturmeßfühler direkt in das von der Pumpe geförderte Flüssigkeitsmedium eintauchen und von den in der Förderflüssigkeit befindlichen chemisch aggressiven Stoffen und/oder abrasiven Feststoffen in verhältnismäßig kurzer Zeit beschädigt oder gar zerstört werden können. Andererseits besteht hier bei der Förderung von Flüssigkeiten mit klebrigen Materialien die Gefahr, daß es an den Temperaturmeßfühlern zu Feststoffablagerungen und Anbackungen kommt, die zu einer Verfälschung der Temperaturmeßwerte führen und dadurch die Funktionsfähigkeit der Überlastsicherung beeinträchtigen.

Aufgabe der Erfindung ist es, eine Überlastsicherung für Kreiselpumpen zu schaffen, die eine von der Förderflüssigkeit berührungsfreie Erfassung der Temperatur der Förderflüssigkeit in der Pumpe ermöglicht und sich durch ihre einfache Bauweise und hohe Betriebssicherheit auszeichnet.

Diese Aufgabe wird dadurch gelöst, daß das Auslaßventil und die Temperaturmeßfühler in der Wandung des Spiralgehäuses der Pumpe angeordnet sind, wobei die Temperaturmeßfühler im Körper der Wandung des Spiralgehäuses, und zwar mit Abstand von der inneren Wandfläche angeordnet sind. Auf diese Weise kommen die Temperaturmeßfühler nicht mit dem flüssigen Fördermedium in Verbindung und sind daher vor Verschleiß, Anbackungen und/oder sonstigen nachteiligen Einflüssen auf die Temperaturmessung sicher geschützt. Die Temperaturmeßfühler sind daher stets funktionsfähig und betriebssicher, so daß hierdurch auf sehr einfache Weise ein sicherer Schutz der Pumpe vor Überlastung oder gar Zerstörung gewährleistet ist. Auch wird durch die Anordnung des Auslaßventils direkt am Pumpengehäuse ein im Störfall besonders rascher Druckabbau in der Pumpe gewährleistet. Im übrigen zeichnet sich diese Überlastsicherung auch durch ihren einfachen konstruktiven Aufbau aus.

Um die Überwachung und Wartung sowie die Montage und Demontage des Auslaßventils und der Temperaturmeßfühler besonders zu erleichtern, sind in weiterer Ausgestaltung der Erfindung das Auslaßventil und die Temperaturmeßfühler eine Baueinheit bildend unmittelbar nebeneinander am Pumpengehäuse angeordnet.

Gemäß einer weiteren vorteilhaften Ausgestaltung der Erfindung ist zwischen dem äußeren Ende des Schaftes und dem Deckel ein Federträger so angeordnet, daß zwischen dem Federträger und dem Deckel ein axialer Bewegungsspielraum verbleibt. Durch diesen Bewegungsspielraum zwischen dem Federträger und dem Deckel wird sehr vorteilhaft schon bei geringen, über den Betriebsdruck in der Pumpe hinausgehenden Druckschwankungen eine axiale Verschiebung bzw. Bewegung des Ventilkörpers entgegen dem Federdruck bewirkt und dadurch Anbackungen, Ablagerungen oder Verklebungen zwischen der Bohrungswand und dem Ventilkörper mit Sicherheit vermieden. Das Auslaßventil gemäß der Erfindung wird auf diese Weise stets funktionsfähig gehalten.

Weitere Einzelheiten Merkmale und Vorteile der Erfindung werden nachfolgend anhand eines in der Zeichnung im Teillängsschnitt schematisch dargestellten Ausführungsbeispiels näher erläutert.

Wie die Zeichnung zeigt, sind in der Wandung (1) des Spiralgehäuses der Kreiselpumpe Temperaturmeßfühler (2) und (3) angeordnet, die über Leitungen (4) und (5) mit einem Komparator (6) verbunden sind, in dem ein Vergleich des Temperatur-Ist-Wertes mit einem Temperatur-Soll-Wert erfolgt. Ausgangsseitig sind am Komparator (6) zwei Signalleitungen (7) und (8) angeschlossen, von denen die Leitung (7) über einen Schaltkasten (9a) mit einem Elektromagnet (9) in Verbindung steht, während die Leitung (8) mit einer akustischen und/oder optischen Signaleinrichtung (10) verbunden ist. Statt der Signaleinrichtung (10) oder zusätzlich zur Signaleinrichtung (10) kann auch sehr vorteilhaft eine in der Zeichnung nicht näher dargestellte, an sich bekannte Abschalteinrichtung des Pumpenantriebes vorgesehen werden.

In der Wandung (1) des Pumpengehäuses ist ferner ein Auslaßventil (11) angeordnet, das aus einem mit der Wandung (1) des Pumpengehäuses lösbar verbundenen Gehäuse (12) mit seitlichen Öffnungen (13) und zylindrischer Ausnehmung (14) besteht, in der der eine Bohrung (15) im Pumpengehäuse dicht verschließende Ventilkörper (16) in Achsrichtung beweglich geführt ist. Der Ventilkörper (16) ist hierbei sehr vorteilhaft mit einer hochverschleißfesten Schutzschicht (17) versehen, die die Bohrung (15) in der Wandung (1) des Pumpengehäuses mit der inneren Wandfläche (18) konform abschließt. Der Ventilkörper (16) ist ferner über einen im Gehäuse (12) axial beweglich geführten Schaft (19) mit einem am äußeren Schaftende angeordneten auswechselbaren Federträger (19′) mit Druckfeder (20) verbunden, die sich gegenüber einen im Federträger (19′) axialund drehbeweglich geführten, haubenförmig ausgebildeten Deckel (21) abstützt. Der unter Federdruck stehende Deckel (21) wird von einem mit der Ankerstange (9b) des Elektromagneten (9) justier- und lösbar verbundenen Riegel (22), der in einer am Ventilgehäuse (12) befestigten Konsole (23) axial beweglich (Pfeil 24) geführt ist, in der in der Zeichnung dargestellten Lage festgehalten. Um die Ankerstange (9b) des Elektromagneten (9) von den Querkräften zu entlasten, wird der Riegel (22) sehr vorteilhaft auf einem in der Konsole (23) angeordneten Wälzlager (25) abgestützt. Der mit der Ankerstange (9b) des Elek tromagneten (9) in Verbindung stehende Riegel (22) wird im Überlastfall der Pumpe nach oben hin zurückgezogen und dadurch der mit dem Schaft (19) des Auslaßventils (11) in Verbindung stehende Deckel (21) freigegeben, so daß der Ventilkörper (16) zusammen mit dem Schaft (19), dem Federträger (19′), der Druckfeder (20) und dem Deckel (21) frei nach außen in die in der Zeichnung gestrichelt dargestellte Lage nach rechts ausweichen kann. In der so definierten Lage wird der Elektromagnet (9) mit seiner Ankerstange (9b) ohne Zentrierung nur auf Reibschluß mit dem Gehäuse (12) verschraubt.

Das Gehäuse (12) des Auslaßventils (11) ist einfach außen an der Wandung (1) des Spiralgehäuses aufgesetzt und mit diesem durch Schrauben (26) verbunden, so daß es von außen her sehr leicht montiert und demontiert werden kann. Zwischen dem Gehäuse (12) des Auslaßventils (11) und der Wandung (1) des Pumpengehäuses ist ein Ringkanal (27) angeordnet, der durch entsprechende, im Querschnitt halbkreisförmige Ausnehmungen in der Wandung (1) und im Auslaßventilgehäuse (12) gebildet wird. In diesem Ringkanal (27) sind die von den Temperaturmeßfühlern (2) und (3) ausgehenden, über Bohrungen (28, 29) in den Ringkanal (27) führende Leitungen (4) und (5) verlegt und von dort nach oben zum Komparator (6) geführt. Die Temperaturmeßfühler (2, 3), das Auslaßventil (11), der Elektromagnet (9), die mit dem Elektromagnet (9) in Wirkverbindung stehende Verriegelungsvorrichtung (22, 23, 24, 25) sowie die Verstell- und Signaleinrichtungen (6, 9a, 10) sind hierbei sehr vorteilhaft zu einer von außen jederzeit leicht zugängigen und einfach montierbaren kompakten Baueinheit zusammengefaßt, die zum Schutz vor Staub und dgl. nach außen hin durch ein Blechgehäuse (30) abgeschlossen ist.

Im Betrieb der Kreiselpumpe wird die Temperatur der von der Pumpe geförderten Medien mit Hilfe der Temperaturmeßfühler (2) und (3) die vorzugsweise mit Hilfe von kalt härtbarem Kunstharz am Boden der Bohrungen (28, 29) befestigt sind, gemessen und die Meßwerte über die Leitungen (4) und (5) dem Komparator (6) zugeführt, in dem sie mit einem vorgegebenen Temperatur-Soll-Wert verglichen werden. Bei Überschreitung des vorgegebenen Temperatur-Soll-Wertes wird durch einen im Komparator (6) ausgelösten Impuls über die Leitung (7) und Schaltkasten (9a) der Elektromagnet (9) eingeschaltet und von diesem die Ankerstange (9b) mit Riegel (22) der Verriegelungsvorrichtung in Pfeilrichtung (24) nach oben gezogen und dadurch die am Deckel (21) des Auslaßventils (11) angreifende Verriegelung aufgehoben und unter Einwirkung des Pumpeninnendruckes der Ventilkörper (16) zusammen mit dem Schaft (19), Feder (20) und Deckel (21) in die in der Zeichnung gestrichelt dargestellte Lage nach rechts entlang der gestrichelten Mittellinie (L) bis zur Wandung des Gehäuses (30) verschoben. Das in der Pumpe unter Druck stehende flüssige Medium kann nun durch die vom Ventilkörper (16) freigegebene Bohrung (15) in der Wandung (1) des Pumpengehäuses und anschließend durch die Öffnungen (13) im Auslaßventil (11) nach außen aus der Pumpe austreten. Sobald Druck und Temperatur des flüssigen Mediums in der Pumpe auf die normalen Betriebswerte abgesunken sind, wird die Überlastsicherung nach dem Ansprechen wieder in die in der Zeichnung dargestellte Schließstellung gebracht. Hierfür ist im Gehäuse (30) eine Öffnung (31) verdeckende Verschlußschraube (30a) mit Flansch (30b) vorgesehen. Nach Entfernen der Verschlußschraube (30a) wird durch die Öffnung (31) ein passendes Werkzeug eingeführt, das in der Anbohrung (21′) des Deckels (21) Zentrierung und Anschlag findet. Mit Hilfe des Werkzeuges wird der Ventilkörper (16) zusammen mit dem Schaft (19), dem Federträger (19′) mit Feder (20) und Deckel (21) in die in der Zeichnung dargestellte Schließstellung nach links verschoben, der Elektromagnet (9) ausgeschaltet und dadurch der Riegel (22) nach untenfallend in die Sperrposition gebracht.

Die Druckfeder (20), die vorzugsweise aus Tellerfedern besteht, erhält zweckmäßigerweise eine Vorspannung, die über den im Betrieb der Pumpe auftretenden Förderdruck liegt. Um Anbackungen, Ablagerungen oder Verklebungen zwi schen der Bohrungswand (15) im Spiralgehäuse und dem Ventilkörper (16) sicher zu vermeiden, ist sehr vorteilhaft zwischen dem Federträger (19′) und dem Deckel (21) ein axialer Bewegungsspielraum (20′) vorgesehen, der schon bei geringen, über den Betriebsdruck hinausgehenden Druckschwankungen in der Kreiselpumpe eine axiale Verschiebung bzw. Bewegung entgegen dem Druck der Feder (20) zuläßt und dadurch den Ventilkörper (16) vor Anbackungen oder dgl. bewahrt. Dabei kann zwischen dem Ventilkörper (16) und der Bohrung (15) Sickerwasser nach außen austreten, wodurch eine Freispülung der Bohrung (15) von eventuellen Feststoffen oder dgl. bewirkt wird.

Auf diese Weise wird einerseits vom Ventilkörper (16) die Bohrung (15) in der Wandung (1) des Pumpengehäuses stets dicht und konform mit der inneren Wandfläche (18) des Pumpengehäuses abgeschlossen und andererseits eine hohe und stets sichere Funktionsfähigkeit des Auslaßventils (11) gewährleistet.

Um den Ventilkörper (16) vor vorzeitigem Verschleiß zu schützen, ist dieser sehr vorteilhaft mit einer Verschleißschutzschicht (17), die aus Sinterkeramik, Siliciumcarbit oder dgl. bestehen kann, versehen. Im übrigen sind die Temperaturmeßfühler (2) und (3) gemäß der Erfindung im Körper der Wandung (1) des Pumpengehäuses mit Abstand (d) von der inneren Wandflä che (18) angeordnet, wodurch sie sehr vorteilhaft ringsum von jeglichen nachteiligen Einflüssen sicher geschützt und daher stets betriebssicher sind. Im allgemeinen würde bei dieser erfindungsgemäß ausgebildeten Überlastsicherung zur Messung der Innentempertur der Pumpe bzw. des Fördermediums auch ein Tempera turmeßfühler ausreichen; jedoch wird durch die Anordnung eines zweiten Temperaturmeßfühlers die Temperaturmeßsicherheit noch wesentlich erhöht. Zusätzlich oder auch unabhängig von der vorhin anhand der Zeichnung beschriebenen mechanischen Überlastsicherung gemäß der Erfindung kann bei einer Abweichung des von den Temperaturmeßfühlern (2) und (3) erfaßten Temperatur-Ist-Wertes von dem im Komparator (6) vorgegebenen Temperatur-Sollwert auch über die am Komparator (6) angeschlossene Leitung (8) ein in der Signaleinrichtung (10) vorgesehenes akustisches oder optisches Signal ausgelöst und dadurch das Bedienungspersonal auf auftretende Störungen an der Pumpe aufmerksam gemacht werden. Anstelle der Signaleinrichtung (10) oder auch zusätzlich zu dieser Signaleinrichtung kann sehr vorteilhaft eine in der Zeichnung nicht näher dargestellte, an sich bekannte Abschalteinrichtung des Pumpenantriebes vorgesehen werden.

Im übrigen kann die erfindungsgemäß ausgebildete und am Pumpengehäuse angeordnete Überlastsicherung nicht nur bei Kreiselpumpen mit Vorteil angewandt werden, sondern mit ebendenselben Vorteilen auch bei beliebig anderen Pumpen. Insbesondere läßt sich die Überlastsicherung gemäß der Erfindung bei bereits im Betrieb befindlichen Pumpen auch noch nachträglich sehr leicht anbringen.

## Patentansprüche

1. Überlastsicherung für Kreiselpumpen zur Förderung von Flüssigkeiten mit chemisch aggressiven Stoffen und/oder abrasiven Feststoffen, die Temperaturmeßfühler aufweisen, welche über Leitungen mit einem Komparator verbunden sind, in dem ein Ver gleich des Temperatur-Ist-Wertes mit einem Temperatur-Soll-Wert erfolgt, und der seinerseits wiederum über Leitungen mit einer Verstelleinrichtung eines Auslaßventils und/oder mit einer Signaleinrichtung oder mit einer Schalteinrichtung in Verb indung steht, die bei einer Abweichung des Ist-Wertes vom Soll-Wert das Auslaßventil öffnet und/oder ein akustisches oder optisches Signal auslöst oder den Pumpenantriebsmotor abschaltet, dadurch gekennzeichnet, daß das Auslaßventil (11) und die Temperaturmeßfühler (2, 3) in der Wandung (1) des Spiralgehäuses der Pumpe angeordnet sind, wobei die Temperaturmeßfühler (2, 3) im Körper der Wandung (1) des Spiralgehäuses, und zwar mit Abstand (d) von der inneren Wandfläche (18) angeordnet sind.

2. Überlastsicherung nach Anspruch 1, dadurch gekennzeichnet, daß das Auslaßventil (11) und die Temperaturmeßfühler (2, 3) eine Baueinheit bildend, unmittelbar nebeneinander am Pumpengehäuse angeordnet sind.

3. Überlastsicherung nach Anspruch 1 oder 2, dadurch gekennzeichnet, daß das Auslaßventil (11) aus einem mit der Wandung (1) des Pumpengehäuses lösbar verbundenen Gehäuse (12) mit seitlichen Öffnungen (13) und zylindrischer Ausnehmung (14) besteht, in der der eine Bohrung (15) im Pumpengehäuse dicht verschließende Ventilkörper (16) in Achsrichtung beweglich geführt ist.

4. Überlastsicherung nach Anspruch 3, dadurch gekennzeichnet, daß der Ventilkörper (16) über einen im Gehäuse (12) axial beweglich geführten Schaft (19) mit am äußeren Schaftende angeordenter Druckfeder (20) und Deckel (21) mit einer elektromagnetisch betätigten Verriegelungsvorrichtung (22, 23, 24, 25) in Wirkverbindung steht.

5. Überlastsicherung nach Anspruch 4, dadurch gekennzeichnet, daß zwischen dem äußeren Ende des Schaftes (19) und dem Deckel (21) ein Federträger (19′) so angeordnet ist, daß zwischen dem Federträger (19′) und dem Deckel (21) ein axialer Bewegungsspielraum (20′) verbleibt.
